# EUROPÄISCHE PATENTSCHRIFT

(11) **EP 1 342 692 B1**
(45) Veröffentlichungstag und Bekanntmachung des Hinweises auf die Patenterteilung: **18.06.2008**
(21) Anmeldenummer: 03004657.7
(22) Anmeldetag: 03.03.2003
(51) Int. Cl.: B66C 23/82

(54) **Fahrzeugkran mit einem Teleskopausleger sowie Verfahren zur Montage bzw. Demontage von Abspannstützen des Teleskopauslegers**
Mobile crane with telescopic boom and method for mounting and dismounting brace elements for telescopic boom
Grue mobile avec flèche télescopique et procédé de montage et démontage d'élements d'haubanage de flèche télescopique

(30) Priorität: 25.06.2002 DE 10228345; 04.03.2002 DE 20203443 U
(43) Veröffentlichungstag der Anmeldung: 10.09.2003
(73) Patentinhaber: Liebherr-Werk Ehingen GmbH, 89584 Ehingen/Donau (DE)
(72) Erfinder: Willim, Hans-Dieter, 89079 Ulm (DE)
(74) Vertreter: Thoma, Michael

(56) Entgegenhaltungen:
- DE-A1- 10 022 658
- DE-U- 1 751 383
- DE-U1- 20 020 974

## Beschreibung

Die vorliegende Erfindung betrifft einen Fahrzeugkran mit einem um eine liegende Achse wippbaren und um eine aufrechte Achse drehbaren Teleskopausleger mit einem Anlenkschuss, aus dem Anlenkschuss austeleskopierbaren Teleskopschüssen sowie mit zwei Abspannstützen, die gelenkig an einem der Schüsse gelagert sind, so dass sie aus einer zueinander im wesentlichen parallelen an den Schuss angeklappten Transportstellung in eine aufgerichtete Betriebsstellung schwenkbar, insbesondere V-förmig aufspreizbar, sind. Die Erfindung betrifft des weiteren ein Verfahren zur Montage bzw. Demontage der genannten Abspannstützen des Teleskopauslegers des Fahrzeugkrans.

Teleskopausleger der genannten Art werden regelmäßig am Oberwagen des Fahrzeugkrans angelenkt und sind durch an dem Oberwagen angelenkte Wippzylinder wippbar. Die Abspannstützen sind gewöhnlich auf der Rückseite des Teleskopauslegers im oberen Bereich eines Anlenkschusses angelenkt und üblicherweise durch Hydraulikzylinder aufrichtbar. Die Abspannstützen sind durch Seile oder Gestänge gegenüber dem Kopfstück des inneren Teleskopschusses oder einem Kragen eines oberen Teleskopschusses sowie gegenüber dem Oberwagen oder Fußbereich des Anlenkschusses abspannbar. Beispielsweise aus dem DE-Gbm 1 751 383 ist ein Kranausleger bekannt, der symmetrisch zu seinen horizontalen und vertikalen Mittelebenen jeweils mit V-förmig angeordneten Abspannstützen versehen ist, über die Abspannelemente zu dem Kopf- und Fußbereich des Auslegers verlaufen. Die Abspannstützen sind um zwei Achsen schwenkbar, so dass sie aus ihrer V-förmigen Betriebsstellung zum Zwecke des Transports an den Anlenkschuss anklappbar sind. Dies ist jedoch unter Umständen nicht ausreichend, um den Fahrzeugkran über öffentliche Straßen fahren zu dürfen. Um die gesetzlichen Achslastvorschriften einhalten zu können, muss die Teleabspannung gegebenenfalls abgenommen werden und auf einen mitfahrenden Tieflader verladen werden. Bei dem herkömmlichen Fahrzeugkran ist ein zusätzlicher Hilfskran erforderlich, um die Teleabspannung vom Fahrzeugkran abzuheben und auf den Tieflader zu verladen. Aus der DE 100 22 658 A1 ist ein Fahrzeugkran mit den Merkmalen des Oberbegriffs des Anspruchs 1 bekannt, bei dem sich jedoch ebenfalls das vorgenannte Problem der Montage bzw. Demontage der Abspannstützen stellt.

Der vorliegenden Erfindung liegt daher die Aufgabe zugrunde, einen verbesserten Fahrzeugkran sowie ein verbessertes Verfahren zur Montage der Abspannstützen der eingangs genannten Art zu schaffen, die Nachteile des Standes der Technik vermeiden und letzteren in vorteilhafter Weise weiterbilden. Vorzugsweise soll eine rasche und einfache Montage bzw. Demontage der Teleabspannung ohne Hilfskran erreicht werden.

Erfindungsgemäß wird diese Aufgabe durch einen Fahrzeugkran gemäß Patentanspruch 1 gelöst. Hinsichtlich des Verfahrens wird die genannte Aufgabe durch ein Montageverfahren gemäß Patentanspruch 6 sowie ein Demontageverfahren gemäß Patentanspruch 8 gelöst. Bevorzugte Ausgestaltungen der Erfindung sind Gegenstand der abhängigen Ansprüche.

Erfindungsgemäß werden die Abspannstützen zum Zwecke der Demontage also zunächst bei abgewipptem Teleskopausleger auf rechts und links neben dem Teleskopausleger in einem Abstand voneinander auf dem Unterwagen des Fahrzeugkrans angeordneten Konsolen oder vergleichbaren Auflagen abgelegt und von dem Teleskopausleger gelöst. Sodann wird der Teleskopausleger ohne die Abspannstützen aufgewippt. Die Auslegerstützen werden schließlich durch den Teleskopausleger selbst von ihrem Zwischenlager auf den Konsolen aufgenommen und angehoben sowie auf einen Tieflader oder dergleichen verladen. Zum Zwecke der Montage kann in umgekehrter Reihenfolge vorgegangen werden: Die zunächst auf einem Tieflader oder dergleichen liegenden Abspannstützen werden von dem Teleskopausleger, an den sie montiert werden sollen, selbst angehoben und auf die auf dem Unterwagen angeordneten Konsolen in vorbestimmter Position und Ausrichtung abgelegt. Sodann wird der Teleskopausleger abgewippt, so dass er zwischen den auf den Konsolen liegenden Abspannstützen zu liegen kommt. Sodann werden die Abspannstützen an den Teleskopausleger montiert. Es versteht sich, dass die vorbestimmte Position und Ausrichtung der Abspannstützen, in der die Abspannstützen zuvor auf den Konsolen abgelegt wurden, vorteilhafterweise so gewählt werden, dass die Abspannstützen mit ihren Teleskopauslegerverbindungsstücken unmittelbar gegenüber den entsprechenden Auslegerverbindungsstücken des Teleskopauslegers zu liegen kommen, wenn der Teleskopausleger im nachfolgenden Schritt abgewippt wird.

Durch die Selbstmontage der Abspannstützen mit Hilfe des Teleskopauslegers selbst kann die Montage bzw. Demontage der Teleabspannung ohne einen separaten Hilfskran bewerkstelligt werden. Der genannte Hilfskran braucht nicht mitgeführt werden.

Die Konsolen bzw. Ablagen für die Abspannstützen sind zweckmäßigerweise auf dem Unterwagen des Fahrzeugkrans rechts und links neben dem Teleskopausleger vorgesehen, wenn letzterer in Fahrzeuglängsrichtung auf das Fahrzeug abgewippt wird. Vorzugsweise werden die Abspannstützen auf den Konsolen im wesentlichen horizontal und parallel zueinander abgelegt. Sie werden in ihrer an den Anlenkschuss angeklappten Transportstellung vom Ausleger demontiert bzw. an diesen anmontiert.

Um die Abspannstützen für die Montage in der richtigen Position und Ausrichtung auf den Konsolen abzulegen, können an den Konsolen Positioniermittel für die Abspannstützen vorgesehen sein, die die Abspannstützen beim Ablegen auf die Konsolen in die gewünschte vorbestimmte Montageposition bringen. Dies können beispielsweise Positioniermittel sein, die zentrierend wirken und/oder formschlüssig ein Ablegen in nur einer Position erlauben.

Vorteilhafterweise sind die Abspannstützen relativ zu dem jeweiligen Auslegerschuss, an dem sie befestigt sind, um zumindest eine Schwenkachse schwenkbar, so dass sie aufgerichtet und insbesondere V-förmig aufgespreizt werden können. Dabei sind regelmäßig Druckmittelzylinder den Abspannstützen zugeordnet, um die Abspannstützen entsprechend schwenken zu können. Um die Montage und Demontage zu erleichtern, kann vorgesehen sein, dass die Druckmittelzylinder zusammen mit den Abspannstützen als Einheit vom Teleskopausleger abbaubar sind. Es versteht sich jedoch, dass die Druckmittelzylinder auch am Teleskopausleger verbleiben und die Abspannstützen ohne die Druckmittelzylinder demontiert werden können.

Gemäß einer vorteilhaften Ausführung der Erfindung kann an den Abspannstützen jeweils ein Verbindungsstück zur lösbaren Verbindung mit dem jeweiligen Auslegerschuss vorgesehen sein, wobei vorzugsweise zwischen dem Verbindungsstück und der Abspannstütze zumindest eine Schwenkachse vorgesehen ist und der Druckmittelzylinder einerseits am Verbindungsstück und andererseits an der Abspannstütze angelenkt ist. Die Abspannstützen können jeweils einschließlich der gelenkigen Lagerung der Abspannstützen sowie der Druckmittelzylinder zum Schwenken der Abspannstützen als Einheit vom Ausleger abgenommen werden.

Um die Montage und Demontage weiter zu erleichtern, sind die Abspannstützen frei von Querverbindungen miteinander, Aufrichtböcken und dergleichen unmittelbar am jeweiligen Auslegerschuss angelenkt. Hierdurch kann jede Abspannstütze separat demontiert werden, ohne dass zuvor eine Verbindung zur anderen Abspannstütze gelöst werden müsste.

Die Erfindung wird nachfolgend anhand einer bevorzugten Ausführung und zugehöriger Zeichnungen näher erläutert. In den Zeichnungen zeigen:
- Fig. 1: eine Seitenansicht eines Fahrzeugkrans mit Teleskopausleger während des Verladens der Abspannstützen der Teleskopauslegerabspannung durch den Teleskopausleger selbst, wobei der Teleskopausleger in zwei verschiedenen Wippstellungen gezeigt ist,
- Fig. 2: eine Seitenansicht des Fahrzeugkrans aus Fig. 1, wobei der Teleskopausleger in einer abgewippten, auf dem Fahrzeug ruhenden Stellung gezeigt ist, in der die Abspannstützen an den Anlenkschuss des Teleskopauslegers angeklappt sind und demontiert werden können,
- Fig. 3: eine Draufsicht auf den Fahrzeugkran aus Fig. 2,
- Fig. 4: ein schematisches Ablaufdiagramm zu dem Fahrzeugkran aus den vorhergehenden Figuren, das das Abbauen der Abspannstützen der Teleabspannung sowie deren Verladen auf einen Tieflader mittels des Teleskopauslegers des Krans selbst verdeutlicht, und
- Fig. 5: eine perspektivische Ansicht einer demontierten Abspannstütze, die deren Teleskopauslegerverbindungsstück und dessen gelenkige Verbindung zur Abspannstütze zeigt.

Der in den Figuren gezeigte Fahrzeugkran 1 besitzt in an sich bekannter Weise einen um eine aufrechte Achse drehbaren Oberwagen 2, der auf dem Fahrzeugrahmen sitzt. An dem Oberwagen 2 ist ein um eine horizontale Achse wippbarer Teleskopausleger 3 angelenkt, der aus einem Anlenkschuss 4 sowie daraus austeleskopierbaren Teleskopschüssen 16,17, 18 und 19 besteht.

An dem Kragen 5 des Anlenkschusses 4 sind zwei Abspannstützen 6 angelenkt. An den Spitzen der Abspannstützen 6 sind Abspannseile bzw. -stangen angelenkt, über die die Abspannstützen gegenüber der Spitze des Teleskopauslegers oder dem Kragen eines austeleskopierbaren Schusses und dem Oberwagen bzw. dem Fußbereich des Anlenkschusses abgespannt sind. Die Abspannstützen 6 sind dabei gelenkig angelenkt, so dass sie aus einer in Figur 2 gezeigten, an den Anlenkschuss 4 angeklappten Stellung aufgerichtet und V-förmig auseinander spreizbar sind, um auch eine seitliche Abspannung des Teleskopauslegers zu erreichen.

Die Befestigung der Abspannstützen 6 am Kragen 5 des Anlenkschusses 4 ist dabei lösbar ausgebildet. Wie Figur 4 zeigt, ist am Fuße einer jeden Abspannstütze 6 ein halbschalenförmiges Teleskopauslegerverbindungsstück 7 vorgesehen, das mit dem Kragen 5 des Anlenkschusses 4 verbolzbar ist. Die Abspannstütze 6 ist mit dem Teleskopauslegerverbindungsstück 7 kardanisch verbunden, d. h. um zwei zueinander senkrechte Achsen schwenkbar. Über zugeordnete Hydraulikzylinder 8, die einerseits an der jeweiligen Abspannstütze 6 und andererseits am jeweiligen Teleskopauslegerverbindungsstück 7 angelenkt sind, kann die Abspannstütze 6 entsprechend geschwenkt werden, wenn das Teleskopauslegerverbindungsstück 7 am Anlenkschuss 4 verbolzt ist.

Wie die Figuren 2 und 3 zeigen, sind bei horizontal liegendem Teleskopausleger die beiden Abspannstützen 6 auf Konsolen 9 ablegbar, die auf dem Fahrzeug 10 rechts und links des Teleskopauslegers vorgesehen sind (vgl. Figur 1). Sobald die Abspannstützen 6 auf den Konsolen 9 abgelegt sind, können die Abspannstützen 6 von dem Teleskopausleger abgebolzt werden. Dabei könnte die gelenkige Verbindung, die die Schwenkachsen bilden, gelöst werden. Vorzugsweise kann jedoch das gesamte Teleskopauslegerverbindungsstück 7, das in Figur 5 gezeigt ist, vom Anlenkschuss 4 abgebolzt werden, so dass die Abspannstützen 5 alleine auf den Konsolen 9 auf dem Fahrzeug 10 liegen. Nach dem Abbolzen der Abspannstützen 6 wird der Teleskopausleger 3 aufgewippt, wie dies Figur 1 sowie Figur 4b zeigt, d. h. der Teleskopausleger 3 wird ohne Abspannung benutzt, um damit, d. h. mit dem Kran selbst, die Abspannstützen 6 auf einen Tieflader 16 zu verladen, wie dies die Figur 1 bzw. Figur 4c zeigen. Dies hat den wesentlichen Vorteil, dass auf den bisher üblichen und erforderlichen Hilfskran verzichtet werden kann, um die Teleabspannung abzunehmen. Die Teleabspannung kann mit dem Kran selbst auf den Transporter verladen werden, um die gesetzlichen Achslastvorschriften einhalten zu können. Dabei wird, wie Figur 1 zeigt, der nackte Teleskopausleger 3 ohne Abspannung sowie das über den Teleskopausleger 3 ablaufende Hubmittel in Form eines Hubseils verwendet.

## Patentansprüche

1. Fahrzeugkran mit einem um eine liegende Achse wippbaren und um eine aufrechte Achse drehbaren Teleskopausleger (3) mit einem Anlenkschuss (4), aus dem Anlenkschuss (4) austeleskopierbaren Teleskopschüssen (16, 17, 18, 19) sowie mit zwei Abspannstützen (6), die gelenkig an einem der Schüsse (4, 16, 17, 18) gelagert sind, so dass sie aus einer zueinander im wesentlichen parallelen, an den Schuss angeklappten Transportstellung in eine aufgerichtete Betriebsstellung schwenkbar, insbesondere V-förmig aufspreizbar sind, **dadurch gekennzeichnet, dass** die Abspannstützen (6) bei im wesentlichen horizontal liegendem Teleskopausleger (3) von diesem abbaubar und auf auf dem Unterwagen des Kranfahrzeugs rechts und links neben dem Teleskopausleger (3) in einem Abstand voneinander angeordneten Konsolen ablegbar sind, von denen aus die Abspannstützen (6) nach entsprechendem Aufwippen des Teleskopauslegers (3) von dem Teleskopausleger selbst anhebbar und/oder verladbar sind.

2. Fahrzeugkran nach dem vorhergehenden Anspruch, wobei an den Abspannstützen Druckmittelzylinder zum Verschwenken der Abspannstützen (6) angelenkt sind, die zusammen mit den Abspannstützen (6) jeweils als Einheit vom Teleskopausleger (3) abbaubar sind.

3. Fahrzeugkran nach dem vorhergehenden Anspruch, wobei an den Abspannstützen (6) jeweils ein Teleskopauslegerverbindungsstück (7) zur lösbaren Verbindung mit dem jeweiligen Teleskopauslegerschuss, insbesondere einem Kragen (5) desselben, vorgesehen ist, wobei zwischen dem Teleskopauslegerverbindungsstück (7) und der jeweiligen Abspannstütze (6) zumindest eine Schwenkachse vorgesehen ist und/oder ein Druckmittelzylinder einerseits am Teleskopauslegerverbindungsstück (7) und andererseits an der Abspannstütze (6) anlenkbar ist.

4. Fahrzeugkran nach einem der vorhergehenden Ansprüche, wobei die Abspannstützen (6) frei von Querverbindungen miteinander, Aufrichtböcken und dergleichen unmittelbar am jeweiligen Auslegerschuss anlenkbar sind.

5. Fahrzeugkran nach einem der vorhergehenden Ansprüche, wobei an den Konsolen (9) Positioniermittel vorgesehen sind, die die Abspannstützen (6) beim Ablegen auf den Konsolen (9) in eine vorbestimmte Montageposition bringen.

6. Verfahren zur Montage von Abspannstützen (6) an einem Teleskopausleger (3) eines Fahrzeugkrans insbesondere nach einem der vorhergehenden Ansprüche, mit folgenden Montageschritten:
- Aufnehmen und Anheben der demontierten Abspannstützen (6) von einem Tieflader oder dergleichen durch den Teleskopausleger (3) selbst,
- Ablegen der demontierten Abspannstützen (6) auf auf dem Unterwagen des Fahrzeugkrans rechts und links neben dem Teleskopausleger in einem Abstand voneinander angeordneten Konsolen (9),
- Abwippen des Teleskopauslegers (3) zwischen die auf den Konsolen (9) abgelegten Abspannstützen (6), und
- Befestigung der Abspannstützen (6) an einem Abspannstützenverbindungsstück (5) eines der Schüsse des Teleskopauslegers (3).

7. Verfahren nach dem vorhergehenden Anspruch, wobei die Abspannstützen (6) auf den Konsolen (9) im wesentlichen horizontal und/oder parallel zueinander abgelegt werden, und der Teleskopausleger (3) in eine horizontale, in Fahrzeuglängsrichtung weisende Richtung abgewippt wird.

8. Verfahren zur Demontage von Abspannstützen (6) eines Teleskopauslegers (3) eines Fahrzeugkrans insbesondere nach einem der Ansprüche 1 bis 5, mit folgenden Demontageschritten:
- Abwippen des Teleskopauslegers (3) mit den daran montierten Abspannstützen (6) zwischen zwei auf dem Unterwagen des Fahrzeugkrans rechts und links neben dem Teleskopausleger in einem Abstand voneinander angeordneten Konsolen (9), bis die Abspannstützen (6) auf den Konsolen bzw. unmittelbar über den Konsolen liegen,
- Ablegen der Abspannstützen (6) auf den Konsolen (9), wobei die Abspannstützen vom Teleskopausleger gelöst werden,
- Aufwippen des Teleskopauslegers (3) ohne Abspannstützen (6),
- Aufnehmen und Anheben der auf den Konsolen (9) liegenden Abspannstützen (6) durch den Teleskopausleger (3) selbst, und
- Ablegen der Abspannstützen (6) auf einem Tieflader oder dergleichen.

## Claims

1. Mobile crane having a telescopic boom (3) which can be tilted about a horizontal axis and rotated about an upright axis and has an attachment section (4), telescopic sections (16, 17, 18, 19) which can be telescoped out of the attachment section (4), and two support braces (6), which are mounted in an articulated manner on one of the sections (4, 16, 17, 18), so that they can be pivoted out of a transport position substantially parallel to each other and folded on to the section into an upright operating position, in particular can be spread out in a V shape, **characterized in that**, when the telescopic boom (3) is in a substantially horizontal position, the support braces (6) can be dismantled from the latter and can be deposited on brackets arranged on the chassis of the crane vehicle at a distance from each other on the right and left of the crane, beside the telescopic boom (3), from which brackets the support braces (6) can be raised and/or handled by the telescopic boom itself after the telescopic boom (3) has been tilted up appropriately.

2. Mobile crane according to the preceding claim, wherein hydraulic cylinders for pivoting the support braces (6) are attached to the support braces and, together with the support braces (6), in each case can be dismantled from the telescopic boom (3) as a unit.

3. Mobile crane according to the preceding claim, in each case a telescopic boom connecting piece (7) being provided on the support braces (6) for the detachable connection to the respective telescopic boom section, in particular a collar (5) on the same, at least one pivot axis being provided between the telescopic boom connecting piece (7) and the respective support brace (6) and/or it being possible for a hydraulic cylinder to be attached at one end to the telescopic boom connecting piece (7) and at the other end to the support brace (6).

4. Mobile crane according to one of the preceding claims, it being possible for the support braces (6) to be attached directly to the respective boom section in a manner free from cross-connections to one another, erection frames and the like.

5. Mobile crane according to one of the preceding claims, positioning means being provided on the brackets (9), which bring the support braces (6) into a predetermined mounting position as the latter are deposited on the brackets (9).

6. Method for mounting support braces (6) on a telescopic boom (3) of a mobile crane, in particular according to one of the preceding claims, having the following mounting steps:
- picking up and lifting the dismantled support braces (6) from a low-loader or the like by means of the telescopic boom (3) itself,
- depositing the dismantled support braces (6) on brackets (9) arranged on the chassis of the mobile crane at a distance from each other on the right and left of the crane, beside the telescopic boom,
- tilting the telescopic boom (3) down between the support braces (6) deposited on the brackets (9), and
- fixing the support braces (6) to a support brace connecting piece (5) of one of the sections of the telescopic boom (3).

7. Method according to the preceding claim, the support braces (6) being deposited on the brackets (9) substantially horizontally and/or parallel to each other, and the telescopic boom (3) being tilted down into a horizontal direction pointing in the vehicle longitudinal direction.

8. Method for dismantling support braces (6) of a telescopic boom (3) of a mobile crane, in particular according to one of Claims 1 to 5, having the following dismantling steps:
- tilting down the telescopic boom (3) with the support braces (6) mounted thereon between two brackets (9) arranged on the chassis of the mobile crane at a distance from each other on the right and left of the crane, beside the telescopic boom, until the support braces (6) lie on the brackets or directly above the brackets,
- depositing the support braces (6) on the brackets (9), the support braces being detached from the telescopic boom,
- tilting up the telescopic boom (3) without support braces (6),
- picking up and lifting the support braces (6) lying on the brackets (9) by means of the telescopic boom (3) itself, and
- depositing the support braces (6) on a low-loader or the like.

## Revendications

1. Grue mobile avec une flèche télescopique (3) apte à basculer autour d'un axe horizontal et apte à tourner autour d'un axe vertical (3) avec un tronçon d'articulation (4), des tronçons télescopiques (16, 17, 18, 19) sortis par télescopage du tronçon d'articulation (4) ainsi que deux supports d'haubanage (6) qui sont logés d'une manière articulée à l'un des tronçons (4, 16, 17, 18) de sorte qu'ils peuvent être pivotés, en particulier écartés en forme de (V) à partir d'une position de transport sensiblement parallèle, repliés aux tronçons, dans une position de fonctionnement érigée, **caractérisée en ce que** les supports d'haubanage (6), lorsque la flèche télescopique (3) est sensiblement horizontale, peuvent être démontés de celle-ci et peuvent être disposés sur le truck roulant de la grue à droite et à gauche de la flèche télescopique (3) dans des consoles disposées à une distance les unes des autres à partir desquelles les supports d'haubanage (6), après un basculement correspondant vers le haut de la flèche télescopique (3), peuvent être relevés et/ou chargés par la flèche télescopique elle-même.

2. Grue mobile selon la revendication précédente, où sont articulés aux supports d'haubanage des vérins à fluide sous pression pour le pivotement des supports d'haubanage (6) qui, conjointement avec les supports d'haubanage (6), peuvent être démontés à chaque fois comme unité de la flèche télescopique (3).

3. Grue mobile selon la revendication précédente, où est prévue aux supports d'haubanage (6) à chaque fois une pièce de liaison de flèche télescopique (7) pour la liaison amovible avec le tronçon de flèche télescopique respectif, en particulier un col (5) de celle-ci, où est prévu entre la pièce de liaison de flèche télescopique (7) et le support d'haubanage respectif (6) au moins un axe de pivotement et/ou un vérin à fluide sous pression peut être articulé, d'une part, à la pièce de liaison de flèche télescopique (7) et, d'autre part, au support d'haubanage (6) .

4. Grue mobile selon l'une des revendications précédentes, où les supports d'haubanage (6), exempts de liaisons transversales entre eux, de chevalets de redressement et analogue, peuvent être articulés directement au tronçon de flèche respectif.

5. Grue mobile selon l'une des revendications précédentes, où sont prévus aux consoles (9) des moyens de positionnement qui amènent les supports d'haubanage (6) lors de la pose sur les consoles (9), dans une position de montage prédéterminée.

6. Procédé de montage de support d'haubanage (6) à une flèche télescopique (3) d'une grue mobile, en particulier selon l'une des revendications précédentes, avec les étapes de montage suivantes :
- prise et relevage des supports d'haubanage démontés (6) d'une semi-remorque porte-pelle ou analogue par la flèche télescopique (3) elle-même,
- dépôt des supports d'haubanage démontés (6) sur des consoles (9) disposées à une distance l'une de l'autre sur le truck roulant de la grue mobile à droite et à gauche à côté de la flèche télescopique,
- basculement de la flèche télescopique (3) entre les supports d'haubanage (6) déposés sur les consoles (9), et
- fixation des supports d'haubanage (6) à une pièce de liaison de support d'haubanage (5) d'un des tronçons de la flèche télescopique (3).

7. Procédé selon la revendication précédente, où les supports d'haubanage (6) sont déposés sur les consoles (9) d'une manière sensiblement horizontale et/ou parallèle les uns aux autres, et la flèche télescopique (3) est basculée dans une direction horizontale, orientée dans la direction longitudinale du véhicule.

8. Procédé de démontage de supports d'haubanage (6) d'une flèche télescopique (3) d'une grue mobile, en particulier selon l'une des revendications 1 à 5, avec les étapes de démontage suivantes :
- basculement de la flèche télescopique (3) avec les supports d'haubanage (6) montés sur celle-ci entre deux consoles (9) disposées à une distance l'une de l'autre sur le truck roulant de la grue mobile à droite et à gauche à côté de la flèche télescopique jusqu'à ce que les supports d'haubanage (6) se situent sur les consoles ou directement au-dessus des consoles,
- dépôt des supports d'haubanage (6) sur les consoles (9), où les supports d'haubanage sont détachés de la flèche télescopique,
- basculement vers le haut de la flèche télescopique (3) sans supports d'haubanage (6),
- prise et relevage des supports d'haubanage (6) reposant sur les consoles (9) par la flèche télescopique (3) elle-même, et
- dépôt des supports d'haubanage (6) sur une semi-remorque porte-pelle ou analogue.
